# EUROPÄISCHE PATENTSCHRIFT

(11) **EP 0 429 694 B1**
(45) Veröffentlichungstag und Bekanntmachung des Hinweises auf die Patenterteilung: **01.06.1994**
(21) Anmeldenummer: 89121922.2
(22) Anmeldetag: 28.11.1989
(51) Int. Cl.: H01J 31/50, H01J 29/82

(54) **Röntgenbildverstärker**
X-ray image intensifier
Intensificateur d'images aux rayons-X

(43) Veröffentlichungstag der Anmeldung: 05.06.1991
(73) Patentinhaber: SIEMENS AKTIENGESELLSCHAFT, 80333 München (DE)
(72) Erfinder: Röhrich, Heinz, D-8520 Erlangen (DE); Lange, Fritz-Wilhelm, Dipl.-Ing. (FH), D-8520 Erlangen (DE); Greschat, Walter, Dipl.-Phys., D-8521 Buckenhof (DE); Schweda, Silvester, Dr.-Ing., D-8526 Bubenreuth (DE)

(56) Entgegenhaltungen:
- DE-A- 2 461 265
- FR-A- 2 341 194
- US-A- 4 401 729
- PATENT ABSTRACTS OF JAPAN vol. 7, no. 94 (E-171)(1239) 20 April 1983, & JP-A-58 018848

## Beschreibung

Die Erfindung betrifft einen Röntgenbildverstärker mit einem Gehäuse, einem Eingangsschirm, einem Ausgangsschirm und Elektroden für die Elektronenoptik, bei dem das Gehäuse mehrteilig ausgebildet ist und wenigstens einer der Gehäuseteile aus einem elektrisch isolierenden Material besteht. Derartige Röntgenbildverstärker dienen zur Umwandlung und Verstärkung des Röntgenstrahlenbildes in ein sichtbares Bild.

In der DE-B 26 19 507 ist ein derartiger Röntgenbildverstärker beschrieben, bei dem das Gehäuse aus zwei Gehäuseteilen besteht. Der dem Ausgangsschirm zugewandte Gehäuseteil, der die Anode und die Elektroden mit hoher Spannung umschließt, besteht dabei aus Keramik, während der andere Gehäuseteil aus Edelstahl erstellt ist. In dem Röntgenbildverstärker sind an dem keramischen Gehäuseteil die Elektroden angebracht, die beispielsweise von Abstandshaltern getragen werden. Ein derartiger Röntgenbildverstärker weist den Nachteil auf, daß zu seiner Herstellung viele Teile benötigt werden, so daß sie sehr kostspielig ist. Außerdem müssen die Elektroden sehr sorgfältig montiert und justiert werden.

Die Erfindung geht von der Aufgabe aus, einen Röntgenbildverstärker der eingangs genannten Art zu schaffen, der nur eine geringe Anzahl von Bauteilen aufweist, so daß sich dessen Herstellung vereinfacht, und bei dem die Elektroden ohne Justage montiert werden können.

Die Aufgabe wird erfindungsgemäß dadurch gelöst, daß die aus einem elektrisch isolierenden Material erstellten Gehäuseteile mit Auflageflächen versehen sind, an denen Teile durch Aufschrumpfen befestigt sind. Dadurch entfallen beispielsweise die für die Montage der Elektroden benötigten Halterungen. Durch genau definierte Auflageflächen und entsprechend präzis gefertigte, stabile Elektroden erhält man ohne Justage ein optimal ausgerichtetes Elektrodensystem.

Ein besonders einfacher und stabiler Aufbau ergibt sich, wenn als Teile Elektroden durch Aufschrumpfen befestigt sind. Eine stabile Halterung des Röntgenbildverstärkers sowie der darauffolgenden Optik und Fernseheinrichtung ergibt sich, wenn eine Halterung durch Aufschrumpfen befestigt ist. Es hat sich als vorteilhaft erwiesen, wenn die elektrisch isolierenden Teile aus Keramik - beispielsweise aus Aluminiumoxid - und die Teile, beispielsweise die Elektroden, aus Metall, z.B. einer Aluminiumlegierung bestehen.

Ein einfacher Aufbau durch die entsprechende Auswahl und Ausformung der Teile des Gehäuses ergibt sich, wenn das Gehäuse im Bereich des Ausgangsschirmes ein erstes rohrförmiges Gehäuseteil aus Keramik aufweist, an dessen einem Ende der Träger für den Ausgangsschirm und an dem anderen Ende eine erste Elektrode durch Aufschrumpfen angebracht sind, wenn im Bereich der ersten Elektrode an dem ersten Gehäuseteil ein zweiter rohrförmiger Gehäuseteil aus Keramik vakuumdicht angebracht ist, an dessen anderem Ende eine weitere Elektrode befestigt ist. Weitere Bauteile können eingespart werden, wenn der zweite Gehäuseteil an seiner Innenwand mit einer zweiten Elektrode beschichtet ist. Die Teilezahl kann weiterhin reduziert werden, wenn das Gehäuse nur ein Gehäuseteil aus einem isolierenden Material aufweist, auf dessen Innwand mehrere Elektroden durch Aufdampfen befestigt ist.

Die Erfindung wird nachfolgend anhand eines in der Zeichnung dargestellten Ausführungsbeispieles näher erläutert.

In der Figur ist ein Röntgenbildverstärker mit einem Gehäuse 1 dargestellt, das aus zwei keramischen Gehäuseteilen 2 und 3 und einem metallischen Gehäuseteil 4 besteht. Das Gehäuse 1 des Röntgenbildverstärkers erweitert sich dabei in seinem Durchmesser von dem ersten keramischen Gehäuseteil 2 bis zum metallischen Gehäuseteil 4. Das metallische Gehäuseteil 4 kann aus Edelstahl, beispielsweise VACON, und die keramischen Gehäuseteile 2 und 3 können aus Aluminiumoxid bestehen.

An dem metallischen Gehäuseteil 4 ist der Eingangsschirm 6 befestigt, der den eingangsseitigen Abschluß des Röhrengehäuses bildet und bei dem in bekannter Weise auf einem Aluminiumträger 7 eine Leuchtschicht 8, die beispielsweise aus Cäsiumjodid (CsI) besteht, und eine Photokathode 9 angebracht sind. Auf der gegenüberliegenden Seite ist in die Öffnung des keramischen Gehäuseteiles 2 für den Ausgangsschirm 11 ein Träger 10 eingesetzt, der mit dem Gehäuseteil 2 hart verlötet ist. Der Ausgangsschirm 11 weist eine optisch transparente Scheibe 12 auf, auf deren Innenseite eine Leuchtschicht 13 angebracht ist. Ebenfalls an dem Träger 11 ist die Anode 14 befestigt.

Der erste keramische Gehäuseteil 2 ist im wesentlichen rohrförmig aufgebaut. An seiner dem Ausgangsschirm 11 abgewandten Seite ist er außen mit einer Auflagefläche 21 versehen, auf die die erste, aus einer Aluminium-Legierung bestehende Elektrode 15 durch Erwärmung und anschließende Abkühlung aufgeschrumpft ist. Die Elektrode 15 besteht im wesentlichen aus einer Lochscheibe, deren Außenrand eine Verdickung aufweist, die auf der Auflagefläche 21 aufliegt.

In der Nähe der Auflagefläche 21 für die erste Elektrode 15 ist der erste keramische Gehäuseteil 2 mit einem ringförmigen Flansch 16 versehen, durch den der zweite keramische, rohrförmige Gehäuseteil 3 mit dem ersten Gehäuseteil 2 durch Lötung verbunden ist. Im Bereich außerhalb der ersten Elektrode 15 ist der zweite Gehäuseteil 3 innen mit einer zweiten Elektrode 17 beschichtet.

An seiner dem Ausgangsschirm 11 abgewandten Seite weist der zweite Gehäuseteil 3 außen zwei Auflageflächen 22 und 24 auf. Auf der dem Rand am nächsten liegenden Auflagefläche 22 ist die dritte Elektrode 18 aufgeschrumpft. Diese Elektrode 18 besteht ebenfalls aus einem Aluminium-Formteil. Sie ist auf den vorderen Bereich des Gehäuseteiles 3 gesteckt und nach vorne gerichtet, wobei sie sich erst konisch erweitert und dann ringförmig ausläuft.

An die andere Auflagefläche 24 ist der metallische Gehäuseteil 4 des Gehäuses 1 gelötet, der den Ausgangsleuchtschirm 6 trägt.

Die Gehäuseteile 3 und 4 sind mit Bohrungen versehen, die zur Aufnahme des Pumpanschlusses 19 zur Verbindung mit der Vakuumpumpe und des Getteranschlusses 20 für die Getterpumpe vorgesehen sind.

Auf einer im Bereich des Ausgangsschirmes 11 liegenden Auflagefläche 24 des keramischen Gehäuseteiles 2 ist eine lochscheibenförmige Halterung 25 aufgeschrumpft, die als Befestigung des Röntgenbildverstärkers in einem nicht dargestellten Gehäuse dient. Weiterhin läßt sich an der Halterung 25 die darauffolgende Optik starr mit dem Röntgenbildverstärker verbinden. Die Halterung 25 kann dabei auch aus Metall bestehen. Sie kann aber auch aus jedem beliebigen aufschrumpfbaren Material erstellt sein.

Die Kontaktierung der Elektroden nach außen erfolgt bei der Elektrode 15 über die Metallisierung der Lötnaht, bei der Elektrode 17 über den Pumpanschluß 19 und bei der Elektrode 18 über eine besondere vakuumdichte Durchführung (nicht gezeichnet). Photokathode und Anode erhalten ihren Kontakt über die mit ihnen verbundenen Metallteile 4 bzw. 10 des Gehäuses 1.

Durch diesen Aufbau erhält man einen Röntgenbildverstärker, der nur aus wenigen Teilen erstellt ist. Für die Elektroden entfallen dabei jegliche Befestigungs- und Haltemittel sowie weitgehend besondere vakummdichte Durchführungen, wodurch die Anfälligkeit gegen Leckstellen herabgesetzt ist. Durch die Aufschrumpftechnik erhält man bei entsprechend genauer Dimensionierung Elektroden, die an einer genau definierten Stelle angeordnet sind, so daß eine Justierung nicht zu erfolgen braucht.

Der vereinfachte Aufbau und die sichere Befestigungstechnik gewährleisten ein sehr schwingungssicheres System, die verwendeten Materialien (Metall, Keramik) eine weitgehend bruchsichere Röhre.

Anstelle einer Keramik für die aus isolierendem Material erstellten Gehäuseteile 2 und 3 ist es auch denkbar, Porzellan oder Glas zu verwenden, auf die dann die Elektroden entweder aufgeschrumpft oder aufgedampft werden. Auch ist es denkbar, statt mehrerer isolierender Gehäuseteile nur ein einziges Gehäuseteil zu verwenden, an dem die Elektroden entweder durch Aufschrumpfen oder auch nur Aufdampfen angebracht sind.

## Patentansprüche

1. Röntgenbildverstärker mit einem Gehäuse (1), einem Eingangsschirm (6), einem Ausgangsschirm (11) und Elektroden (15, 17, 18) für die Elektronenoptik, bei dem das Gehäuse (1) mehrteilig ausgebildet ist und wenigstens einer der Gehäuseteile (2 bis 4) aus einem elektrisch isolierenden Material besteht, **dadurch gekennzeichnet,** daß die aus einem isolierenden Material erstellten Gehäuseteile (2, 3) mit Auflageflächen (21 bis 23) versehen sind, an denen Teile (15, 18, 25) durch Aufschrumpfen befestigt sind.

2. Röntgenbildverstärker nach Anspruch 1, **dadurch gekennzeichnet,** daß als Teile die Elektroden (15, 18) durch Aufschrumpfen befestigt sind.

3. Röntgenbildverstärker nach Anspruch 1 oder 2, **dadurch gekennzeichnet,** daß eine Halterung (25) durch Aufschrumpfen befestigt ist.

4. Röntgenbildverstärker nach einem der Ansprüche 1 bis 3, **dadurch gekennzeichnet,** daß die elektrisch isolierenden Gehäuseteile (2, 3) aus Keramik bestehen.

5. Röntgenbildverstärker nach einem der Ansprüche 1 bis 4, **dadurch gekennzeichnet,** daß die Teile (15, 18, 25) aus Metall bestehen.

6. Röntgenbildverstärker nach einem der Ansprüche 1 bis 5, **dadurch gekennzeichnet,** daß die Teile (15, 18, 25) aus einer Aluminiumlegierung bestehen.

7. Röntgenbildverstärker nach einem der Ansprüche 1 bis 6, **dadurch gekennzeichnet,** daß das Gehäuse (1) im Bereich des Ausgangsschirmes (11) ein erstes rohrförmige Gehäuseteil (2) aus Keramik aufweist, an dessen einem Ende ein Träger (10) für den Ausgangsschirm (11) und an dem anderen Ende eine erste Elektrode (15) durch Aufschrumpfen angebracht sind, daß im Bereich der ersten Elektrode (15) an dem ersten Gehäuseteil (2) ein zweites rohrförmiges Gehäuseteil (3) aus Keramik angebracht ist, an dessen anderem Ende eine weitere Elektrode (18) durch Aufschrumpfen befestigt ist.

8. Röntgenbildverstärker nach Anspruch 7, **dadurch gekennzeichnet,** daß der zweite Gehäuseteil (3) an seiner Innenwand mit einer zweiten Elektrode (17) beschichtet ist.

9. Röntgenbildverstärker nach einem der Ansprüche 1 bis 6, **dadurch gekennzeichnet,** daß das Gehäuse (1) nur ein Gehäuseteil (2, 3) aus einem isolierenden Material aufweist, auf dessen Innenwand mehrere Elektroden (17) durch Aufdampfen befestigt sind.

## Claims

1. X-ray image intensifier having a housing (1), an input screen (6), an output screen (11) and electrodes (15, 17, 18) for electron optics, where the housing (1) is constructed in several parts and at least one of the housing parts (2 to 4) consists of an electrically insulating material, characterized in that the housing parts (2, 3) constructed from an insulating material are provided with contact surfaces (21 to 23) to which there are fastened parts (15, 18, 25) by means of shrink fitting.

2. X-ray image intensifier according to claim 1, characterized in that as parts the electrodes (15, 18) are fastened by means of shrink fitting.

3. X-ray image intensifier according to claim 1 or 2, characterized in that a holder (25) is fastened by means of shrink fitting.

4. X-ray image intensifier according to one of claims 1 to 3, characterized in that the electrically insulating housing parts (2, 3) consist of ceramics.

5. X-ray image intensifier according to one of claims 1 to 4, characterized in that the parts (15, 18, 25) consist of metal.

6. X-ray image intensifier according to one of claims 1 to 5, characterized in that the parts (15, 18, 25) consist of an aluminium alloy.

7. X-ray image intensifier according to one of claims 1 to 6, characterized in that the housing (1) in the region of the output screen (11) has a first tubular housing part (2) of ceramics, to the one end of which a support (10) for the output screen (11) and to the other end a first electrode (15) is fitted by means of shrink fitting, in that in the region of the first electrode (15) to the first housing part (2) a second tubular housing part (3) of ceramics is fitted, to the other end of which a further electrode (18) is fastened by means of shrink fitting.

8. X-ray image intensifier according to claim 7, characterized in that the second housing part (3) is coated on its inner wall with a second electrode (17).

9. X-ray image intensifier according to one of claims 1 to 6, characterized in that the housing (1) only has one housing part (2, 3) of an insulating material, on the inner wall of which several electrodes (17) are fastened by means of evaporation coating.

## Revendications

1. Amplificateur de brillance radiologique comportant un boîtier (1), un écran d'entrée (6), un écran de sortie (11) et des électrodes (15, 17, 18) pour le système optoélectronique, et dans lequel le boîtier (1) est constitué de plusieurs éléments et au moins l'un des éléments (2 à 4) du boîtier est réalisé en un matériau électriquement isolant, caractérisé par le fait que les éléments (2, 3) du boîtier, qui sont réalisés en un matériau isolant, comportent des surfaces d'application (21, 23), sur lesquelles les éléments (15, 18, 25) sont fixés par frettage à chaud.

2. Amplificateur de brillance radiologique suivant la revendication 1, caractérisé par le fait que comme éléments, les électrodes (15, 18) sont fixées par frettage à chaud.

3. Amplificateur de brillance radiologique suivant la revendication 1 ou 2, caractérisé par le fait qu'un dispositif de support (25) est fixé par frettage à chaud.

4. Amplificateur de brillance radiologique suivant l'une des revendications 1 à 3, caractérisé par le fait que les éléments électriquement isolants (2, 3) du boîtier sont réalisés en céramique.

5. Amplificateur de brillance radiologique suivant l'une des revendications 1 à 4, caractérisé par le fait que les éléments (15, 18, 25) sont réalisés en un métal.

6. Amplificateur de brillance radiologique suivant l'une des revendications 1 à 5, caractérisé par le fait que les éléments (15, 18, 25) sont réalisés en un alliage d'aluminium.

7. Amplificateur de brillance radiologique suivant l'une des revendications 1 à 6, caractérisé par le fait que le boîtier (1) possède, au niveau de l'écran de sortie (11), un premier élément tubulaire (2) en céramique, à une extrémité duquel est monté par frettage à chaud un support (10) pour l'écran de sortie (11) et à l'autre extrémité duquel est monté par frettage à chaud une première électrode (15), qu'au niveau de la première électrode (15), sur le premier élément (2) du boîtier est monté un second élément tubulaire (3) du boîtier, en céramique, à l'autre extrémité duquel est fixée par frettage à chaud une autre électrode (18).

8. Amplificateur de brillance radiologique suivant la revendication 7, caractérisé par le fait que le second élément (3) du boîtier est recouvert, au niveau de sa paroi intérieure, par une seconde électrode (17).

9. Amplificateur de brillance radiologique suivant l'une des revendications 1 à 6, caractérisé par le fait que le boîtier (1) comporte seulement un élément (2, 3) réalisé en un matériau isolant, sur la paroi intérieure duquel plusieurs électrodes (17) sont fixées par dépôt par évaporation.
